# EUROPÄISCHE PATENTSCHRIFT

(11) **EP 1 577 453 B1**
(45) Veröffentlichungstag und Bekanntmachung des Hinweises auf die Patenterteilung: **08.12.2010**
(21) Anmeldenummer: 05101284.7
(22) Anmeldetag: 21.02.2005
(51) Int. Cl.: E03F 5/04

(54) **Bodenablauf**
Floor drain
Bouche d'égout

(30) Priorität: 15.03.2004 DE 202004004124 U
(43) Veröffentlichungstag der Anmeldung: 21.09.2005
(73) Patentinhaber: VIEGA GmbH & Co. KG, 57439 Attendorn (DE)
(72) Erfinder: Viegener, Walter, 57439, Attendorn (DE)
(74) Vertreter: Cohausz & Florack

(56) Entgegenhaltungen:
- EP-A- 1 046 412
- EP-A1- 1 362 961
- DE-U1- 20 101 589
- DE-U1- 20 102 885

## Beschreibung

Die Erfindung bezieht sich auf einen Bodenablauf für den Sanitärbereich, der in einen als Kernbohrung ausgeführten Durchbruch einer Betondecke eines Gebäudes einsetzbar ist, mit einem dem Fußbodenbelag des Sanitärbereichs zugeordneten Aufsatz und mit einer den Aufsatz aufnehmenden Ablaufglocke, deren Auslaufstutzen mit einem Abflußrohr strömungsfähig verbindbar ist, wobei der Bodenablauf im unteren, dem Aufsatz abgewandten Bereich mit einer eine Rauchbremse bildenden Dichtanordnung versehen ist, die so ausgelegt ist, dass zumindest über einen vorgegebenen Zeitraum verhindert wird, dass Rauch durch den Ringraum zwischen der Ablaufglocke und der Innenfläche des Durchbruchs strömen kann.

Die Kernbohrung wird mittels eines geeigneten Werkzeuges in die Betondecke eingegossen und ist demzufolge maßgenau. Es ist jedoch auch möglich, dass der Bodenablauf in einen Durchbruch eingesetzt wird. Ferner besteht auch die Möglichkeit, dass im Zuge einer Sanierung eines Gebäudes der Bodenablauf in ein vorhandenes Rohr eingesetzt wird, welches vermörtelt ist.

Der in Rede stehende Bodenablauf ist insbesondere für Naßzellen eines Gebäudes geeignet. Er soll verhindern, daß beispielsweise aus einer Versorgungsleitung ausströmendes Wasser in die angrenzenden Räume des Gebäudes gelangt. Der Auslaufstutzen ist mit dem Abflußrohr verbunden, welches Teil eines geschlossenen Rohrsystems ist, welches an den Abwasserkanal angeschlossen ist. Die Ablaufglocke ist so ausgelegt, daß eine gewisse Menge Wasser darin stehenbleibt, um den sogenannten Geruchverschluß zu bilden. Der Aufsatz des Bodenablaufs liegt zum größten Teil oberhalb der oberen Fläche der Betondecke und wird beim Verlegen des Estriches und des Fußbodenbelages sinngemäß eingemauert. Damit der Bodenablauf kein Loch im Fußboden bildet, ist der Ablauf an der oberen Seite durch ein Rost abgedeckt. Dadurch wird auch der eigentliche Bodenablauf zugänglich, beispielsweise um Verstopfungen zu beseitigen.

Die Durchbrüche in einer Betondecke werden heutzutage nicht mehr durch Einsetzen eines Styroporklotzes in die Schalung erstellt, sondern die Betondecke wird öffnungsfrei vergossen und es werden anschließend mittels geeigneter Werkzeuge die Durchbrüche erstellt. Der Zwischenraum zwischen der Innenfläche der Kernbohrung und des Bodenablaufes wird anschließend mit Mörtel verfüllt. Dies sind für den den Bodenablauf einsetzenden Installateur artfremde Arbeiten, so daß der zuständige Fachmann im Anschluß diese Arbeiten verrichten muß. Naturgemäß werden jedoch diese Arbeiten nicht immer fachmännisch durchgeführt. Es ist jedoch einschlägig vorgeschrieben, daß ein Bodenablauf im Brandfall über einen vorgeschriebenen Zeitraum rauch- und feuerdicht sein muß. Das Verfüllen mit Mörtel ist deshalb äußerst gewissenhaft durchzuführen. Daraus ergibt sich, daß es auch sehr zeit- und somit kostenaufwendig ist. Um die Sicherheit zu erhöhten ist es bekannt, ein Dichtelement in den Zwischenraum einzusetzen, welches bei einer Wärmeeinwirkung von beispielsweise 100 °C aufquillt. Diese bekannten Bodenabläufe haben sich zwar bestens bewährt, jedoch ist deren Einsetzen in die Durchbrüche der Betondecke recht aufwendig.

Die EP 1 362 961 A offenbart einen Bodenablauf der eingangs genannten Art mit einem aus Metall bestehenden Aufnahmemittel, das innenseitig mit Brandschutzmasse beschichtet ist. Das Aufnahmemittel besteht aus einem zylindrischen Stutzen und einem an dessen im Einbauzustand oberen Ende radial von diesem Stutzen nach außen ragenden Flansch (Teller). Im äußeren Bereich des Flansches sind Befestigungseinrichtungen in Form von Flacheisen angebracht, die sich von dem Flansch aus in einem stumpfen Winkel radial schräg nach außen und oben erstrecken. Es sind über den Umfang verteilt mehrere dieser Flacheisen vorhanden, die an dem Flansch angeschweißt oder angeschraubt sind. Die Flacheisen sind an ihrem oberen Ende etwa horizontal abgeknickt, so dass man diese oberen Enden auf der Oberseite einer Ablaufebene im Randbereich um den Deckendurchbruch herum auflegen und befestigen kann, um so den Bodenablauf zu halten. Die Flacheisen dienen dabei als Mörtelanker und gleichzeitig auch als Höhenfixierungsteile. Die Montage dieses bekannten Bodenablaufs ist relativ zeitaufwendig.

Die DE 201 01 589 U offenbart einen Ablauf zur Montage in einer Deckenöffnung, mit einem Ablauftopf, der über Befestigungsmittel in der Deckenöffnung festlegbar ist und an dem ein Ablaufrohr mündet, wobei benachbart zu dem Ablauftopf mindestens eine Brandschutzeinlage zum Verschließen der öffnung im Brandfall vorgesehen ist. Zur Befestigung des Ablaufes innerhalb der Deckenöffnung ist ein topfartiger Schutzkasten vorgesehen, der über Verbindungsglieder mit einem topfartigen Flansch verbunden ist. Des Weiteren sind Haltearme vorgesehen, die sich aus dem Bereich der Deckenöffnung heraus erstrecken und mit einem Abschnitt auf dem Boden der Decke aufliegen. An diesen Abschnitt sind Schrauben zur Festlegung des Schutzkastens vorgesehen. Auch die Montage dieses bekannten Ablaufs ist relativ zeitaufwendig.

Der vorliegenden Erfindung liegt die Aufgabe zugrunde, einen Bodenablauf der eingangs genannten Art so zu gestalten, dass er vom Installateur in äußerst kurzer zeit in einen als Kernbohrung ausgeführten Durchbruch eingesetzt werden kann, und dass darüber hinaus auf das aufwendige Verfüllen des Zwischenraumes zwischen Bodenablauf und der Innenfläche der Kernbohrung mit Mörtel verzichtet werden kann.

Gelöst wird diese Aufgabe durch den Bodenablauf mit den Merkmalen des Anspruchs 1.

Der erfindungsgemäße Bodenablauf ist **dadurch gekennzeichnet, dass** an die Ablaufglocke außen mindestens drei Federkrallen angesetzt sind, die der Zentrierung des Bodenablaufs innerhalb des Durchbruchs der Betondecke dienen, wobei die Federkrallen aus einem Flachmaterial gefertigt sind und im nicht eingesetzten Zustand bogenförmig an der Ablaufglocke angesetzt sind, so dass sie unter Bildung von Rückstellkräften im eingesetzten Zustand die Innenfläche des Durchbruchs flächig kontaktieren.

Die Federkrallen sind so ausgelegt, daß sie sich sehr stark verformen können bzw. daß der Federweg quer zur Durchflußrichtung des Bodenablaufes relativ groß ist, so daß in allen Fällen sichergestellt ist, daß sie noch eine gewisse Kraft auf die Innenfläche der Kernbohrung im eingesetzten Zustand ausüben. Sinngemäß wird durch die Federkrallen eine Selbstzentrierung des Bodenablaufes erreicht. Da sie aus einem Federwerkstoff bestehen, beispielsweise aus Federstahl, sind sie extrem hitzebeständig. Die Dichtanordnung im unteren Bereich ist so ausgelegt, daß zumindest über den vorgeschriebenen Zeitraum verhindert wird, daß Rauch durch den Ringraum zwischen dem Bodenablauf und der Innenfläche der Kernbohrung durchströmen kann. Dadurch kann auf das zeit- und kostenintensive Verfüllen des Ringraumes mit Mörtel verzichtet werden. Der Bodenablauf kann aufgrund seiner Auslegung in äußerst kurzer Zeit von einem Installateur in die Kernbohrung eingesetzt werden, so daß die Montage kostengünstig erfolgen kann.

Die Dichtanordnung kann aus mehreren Dichtelementen bestehen. So enthält sie beispielsweise eine die Innenfläche der Kernbohrung kontaktierende Lippendichtung, die in der Projektion gesehen, ringförmig gestaltet ist. Die Lippendichtung ist aus einem wärmebeständigen Material, so daß sie im Brandfall über einen ausreichenden Zeitraum die Funktion aufrecht erhalten wird. Diese Lippendichtung ist zweckmäßigerweise an eine Scheibe angesetzt, die in bevorzugter Ausführung aus Stahl besteht. Die Lippendichtung könnte beispielsweise an die Scheibe anvulkanisiert sein. Die Dichtanordnung enthält außerdem eine Flanschhülse, die ein unter Wärmeeinwirkung aufquellbares Material enthält. Die ist so in den unteren Bereich des Bodenablaufes eingesetzt, daß der rohrförmige Bereich das Abflußrohr umgreift, während der Flansch dem Aufsatz zugewandt liegt. Die Scheibe mit der angesetzten Lippendichtung kontaktiert den Flansch an der dem Aufsatz abgewandten Seite. Dadurch wird eine intensive Schutzwirkung erreicht. Damit die Wirkung der Lippendichtung voll gegeben ist, ist der Durchmesser des Flansches der Flanschhülse etwa genauso groß wie der Innendurchmesser der Lippendichtung. In bevorzugter Ausführung ist der Durchmesser ein klein wenig größer. Die Federkrallen sind in bevorzugter Ausführung aus einem Flachstab gefertigt. Sie verlaufen bogenförmig, wobei der mittlere Bereich den größten Durchmesser aufweist. Im nicht eingesetzten Zustand ist der größte Durchmesser der durch die Federkrallen im mittleren Bereich gebildet wird, größer als der Innendurchmesser der Kernbohrung, so daß die Federkrallen beim Einsetzen verformt werden, so daß die Rückstellkräfte auf die Innenfläche der Kernbohrung drücken, so daß der Bodenablauf kraftschlüssig in der Kernbohrung gehalten wird. Die Sicherung gegen eine Verschiebung des Bodenablaufes innerhalb der Kernbohrung wird noch erhöht, wenn die Federkrallen im mittleren Bereich nach außen gerichtete Zähne aufweisen, die beispielsweise sägezahnförmig gestaltet sind, wobei die Spitzen nach außen zeigen. Die Spitzen kontaktieren dann die Innenfläche der Kernbohrung. Die Federkrallen sind lose mit dem Körper des Bodenablaufes verbunden, d.h. die Enden greifen in Taschen oder Nuten ein. Die Länge der noch nicht angesetzten Federkrallen ist so ausgelegt, daß sie beim Ansetzen an den Körper des Bodenablaufes die bogenförmige Form bilden.

Anhand der beiliegenden Zeichnung wird die Erfindung noch näher erläutert. Es zeigt:
- Figur 1: einen erfindungsgemäßen Bodenablauf in Schnittdarstellung.

Der in der Figur 1 dargestellte Bodenablauf 10 besteht im wesentlichen aus einem Aufsatz 11 und einer Ablaufglocke 12, in die der Aufsatz 11 eingesteckt ist. Der Aufsatz 11 wird im fertiggestellten Zustand des Gebäudes von dem Estrich und dem Fußbodenbelag umgeben. Die Ablaufglocke 12 enthält einen Flansch 11, der an der oberen Seite angeordnet ist und innerhalb einer vergrößerten Aussparung liegt. Die Ablaufglocke 12 ist in an sich bekannter Weise als Geruchverschluß gestaltet. Die Ablaufglocke 12 und somit der gesamte Bodenablauf 10 ist durch drei im Winkelabstand zueinander angeordnete Federkrallen 13 innerhalb des Durchbruches gehalten. Der Flansch der Ablaufglocke 12 enthält eine umlaufende Nut, in die die oberen Ränder der Federzungen 13 eingreifen. Die unteren Enden liegen in Taschen einer noch näher erläuterten Flanschhülse 15 ein. Die Federkrallen 13 bestehen aus einem elastisch verformbaren Material, beispielsweise aus Federstahl. Sie sind im Querschnitt flach gehalten und werden beim Ansetzen an die Ablaufglocke 12 bogenförmig verformt. Beim Einschieben in die Kernbohrung werden sie unter Bildung von Rückstellkräften verformt, so daß sie flächig an der Innenfläche 19 der Kernbohrung anliegen. Durch die aufgebrachten Rückstellkräfte erfolgt demzufolge eine kraftschlüssige Festlegung der Ablaufglocke 12 bzw. des Bodenablaufes 10. Der Auslaufstutzen der Ablaufglocke 12 greift in die Muffe eines Abflußrohres 14 ein. Dieses Abflußrohr wird mit dem als geschlossen anzusehenden Rohrleitungssystem eines Gebäudes verbunden. Im unteren Bereich ist der Bodenablauf 10 noch mit einer Dichtanordnung ausgestattet, die im Brandfall verhindern soll, daß innerhalb einer vorgegebenen Zeit Rauch durch den Ringraum zwischen der Ablaufglocke 12 und der Innenfläche 19 des Durchbruches strömen kann. Die Dichtanordnung enthält eine Flanschhülse 15, die aus einem das Abflußrohr 14 umgebenden Rohrstück 15a und einem Flansch 15b besteht. Der Durchmesser des Flansches 15b ist kleiner als der Durchmesser des Durchbruches, so daß der äußere Rand gegenüber der Innenfläche 19 des Durchbruches verspringt. An der dem Aufsatz 11 abgewandten Seite ist an den Flansch 15b eine Scheibe 16 festgesetzt, die aus Stahl besteht. An den freien Rand ist eine Lippendichtung 17 beispielsweise durch Vulkanisation angesetzt, die die Innenfläche 19 des Durchbruches kontaktiert. Der Außendurchmesser des Flansches 15b ist im dargestellten Ausführungsbeispiel ein klein wenig größer als der Außendurchmesser der Scheibe 16. Durch die Lippendichtung 17 wird der Ringspalt zwischen dem Flansch 15b und der Innenfläche 19 des Durchbruches abgedeckt. Die Flanschhülse 15 enthält ein bei Wärmeeinwirkung aufquellendes Material, so daß in einem Brandfall im unteren Bereich des Bodenablaufes ein nicht näher zu definierender Dichtkörper entsteht.

In der Figur 1 ist durch das Bezugszeichen 18 die Betondecke gekennzeichnet. Der Aufsatz 11 des Bodenablaufes 10 ist noch durch ein metallisches Rost 19 abgedeckt, damit kein Loch im Fußboden eines sanitären Raumes entsteht.

In nicht näher dargestellter Weise ist die Ablaufglocke 12 im oberen Bereich noch von einer Scheibe 20 umgeben, gegen deren äußeren Rand sich die Federkrallen 13 abstützen. In nicht dargestellter Weise sind die Federkrallen im mittleren Bereich sägezahnförmig an den Randkanten verzahnt, wobei die Spitzen die Innenfläche 19 kontaktieren.

In nicht näher dargestellter Weise kann der Bodenablauf auch in ein Altrohr eingesetzt werden, welches mit Mörtel verfüllt wurde. Das vorhandene Rohr ist ebenfalls äußerst maßgenau, so dass der Bodenablauf in gleicher Weise wie in eine Kembohrung eingesetzt werden kann. Das Altrohr kann aus Polypropylen oder aus Polyvinylchlorid (PVC) bestehen.

Die Erfindung ist nicht auf das dargestellte Ausführungsbeispiel beschränkt. Wesentlich ist, daß die Ablaufglocke 12 und somit der gesamte Bodenablauf 10 durch die Federkrallen 13 kraftschlüssig in dem Durchbruch gehalten ist und daß im unteren Bereich eine Dichtanordnung vorgesehen ist, die eine Dichtlippe 17 enthält, die die Innenfläche 19 des Durchbruches kontaktiert.

## Patentansprüche

1. Bodenablauf (10) für den Sanitärbereich, der in einen als Kernbohrung ausgeführten Durchbruch einer Betondecke (18) eines Gebäudes einsetzbar ist, mit einem dem Fußbodenbelag des Sanitärbereichs zugeordneten Aufsatz (11) und mit einer den Aufsatz aufnehmenden Ablaufglocke (12), deren Auslaufstutzen mit einem Abflussrohr (14) strömungsfähig verbindbar ist, wobei der Bodenablauf (10) im unteren, dem Aufsatz (11) abgewandten Bereich mit einer eine Rauchbremse bildenden Dichtanordnung (15, 17) versehen ist, die so ausgelegt ist, dass zumindest über einen vorgegebenen Zeitraum verhindert wird, dass Rauch durch den Ringraum zwischen der Ablaufglocke (12) und der Innenfläche (19) des Durchbruchs strömen kann, **dadurch gekennzeichnet, dass** an die Ablaufglocke (12) außen mindestens drei Federkrallen (13) angesetzt sind, die der Zentrierung des Bodenablaufs (10) innerhalb des Durchbruchs der Betondecke (18) dienen, wobei die Federkrallen (13) aus einem Flachmaterial gefertigt sind und im nicht eingesetzten Zustand bogenförmig an der Ablaufglocke (12) angesetzt sind, so dass sie unter Bildung von Rückstellkräften im eingesetzten Zustand die Innenfläche (19) des Durchbruchs flächig kontaktieren.

2. Bodenablauf nach Anspruch 1, **dadurch gekennzeichnet, dass** die Dichtanordnung eine die Innenfläche (19) des Durchbruches kontaktierende Lippendichtung (17) aufweist, die, in der Projektion gesehen, ringförmig gestaltet ist.

3. Bodenablauf nach Anspruch 2, **dadurch gekennzeichnet, dass** die Lippendichtung (17) an einer Scheibe (16) aus einem metallischen Werkstoff angesetzt, vorzugsweise durch Vulkanisation angesetzt ist.

4. Bodenablauf nach einem der Ansprüche 1 bis 3, **dadurch gekennzeichnet, dass** die Dichtanordnung eine Flanschhülse (15) enthält, die ein bei Wärmeeinwirkung aufquellendes Material enthält.

5. Bodenablauf nach Anspruch 4, **dadurch gekennzeichnet, dass** die Flanschhülse (15) einen das Abflussrohr (14) umgreifenden Rohrstutzen (15a) und einen Flansch (15b) enthält, der dem Aufsatz (11) des Bodenablaufes (10) zugesandt liegt.

6. Bodenablauf nach Anspruch 2 in Verbindung mit Anspruch 5, **dadurch gekennzeichnet, dass** der Durchmesser des Flansches (15b) der Flanschhülse (15) kleiner ist als der Innendurchmesser des Durchbruches, und dass die Lippendichtung (17) den gebildeten Ringspalt abdeckt.

7. Bodenablauf nach Anspruch 3 in Verbindung mit Anspruch 5 oder 6, **dadurch gekennzeichnet, dass** die Scheibe (16) und die Lippendichtung (17) an der dem Aufsatz (11) abgewandten Seite des Flansches (15b) der Flanschhülse (15) angeordnet sind.

8. Bodenablauf nach einem der Ansprüche 1 bis 7, **dadurch gekennzeichnet, dass** die Federkrallen (13) im mittleren Bereich sägezahnförmig verzahnt sind, derart, dass im eingesetzten Zustand des Bodenablaufes (10) die Spitzen der Verzahnung die Innenfläche (19) des Durchbruchs kontaktieren.

9. Bodenablauf nach einem der Ansprüche 4 bis 7 oder 8 in Verbindung mit einem der Ansprüche 4 bis 7, **dadurch gekennzeichnet, dass** die Federkrallen (13) in Taschen der Flanschhülse (15) und in Nuten der Ablaufglocke (12) mit ihren Enden eingreifen.

## Claims

1. A floor drain (10) for a sanitary facility, which can be inserted into an aperture embodied as a core bore in a concrete ceiling (18) of a building, comprising a drain top (11) which is assigned to the floor lining of the sanitary facility and comprising a drain socket (12) for receiving the drain top, the draining connection of said socket being able to be connected to a drain pipe (14) in a flow connection, wherein the floor drain (10) in the lower area which faces away from the drain top (11) is provided with a sealing arrangement (15, 17) forming a smoke stop, which is designed such that at least for a predetermined period of time smoke is prevented from flowing through the annular space between the drain socket (12) and the inner surface (19) of the aperture, **characterized in that** at least three spring claws (13) are attached to the drain socket (12) on the outside serving to center the floor drain (10) within the aperture of the concrete ceiling (18), wherein the spring claws (13) are made of a flat material and are attached to the drain socket (12) in a curved manner when not inserted, so that they contact the inner surface (19) of the aperture in a two-dimensional manner while forming reset forces in the inserted state.

2. The floor drain according to claim 1, **characterized in that** the sealing arrangement comprises a lip seal (17) which contacts the inner surface (19) of the aperture and which is designed in a ring-shaped manner, viewed in the projection.

3. The floor drain according to claim 2, **characterized in that** the lip seal (17) is attached to a disk (16) made of a metallic material, preferably by means of vulcanization.

4. The floor drain according to one of claims 1 to 3, **characterized in that** the sealing arrangement includes a flanged sleeve (15) comprising a material which swells when exposed to heat.

5. The floor drain according to claim 4, **characterized in that** the flanged sleeve (15) includes a connection pipe (15a) enclosing the drain pipe (14), and a flange (15b) which is located so as to face the drain top (11) of the floor drain (10).

6. The floor drain according to claim 2 in combination with claim 5, **characterized in that** the diameter of the flange (15b) of the flanged sleeve (15) is smaller than the inner diameter of the aperture, and **in that** the lip seal (17) covers the annular gap which is formed.

7. The floor drain according to claim 3 in combination with claim 5 or 6, **characterized in that** the disk (16) and the lip seal (17) are arranged on the side of the flange (15b) of the flanged sleeve (15) facing away from the drain top (11).

8. The floor drain according to one of claims 1 to 7, **characterized in that** the spring claws (13) in the center area are cogged in a saw tooth-like manner such that, in the inserted state of the floor drain (10), the tips of the cogging contact the inner surface (19) of the aperture.

9. The floor drain according to one of claims 4 to 7 or 8 in combination with one of claims 4 to 7, **characterized in that** the ends of the spring claws (13) engage with pockets of the flanged sleeve (15) and with grooves of the drain socket (12).

## Revendications

1. Avaloir de sol (10) pour le secteur sanitaire, qui peut être encastré dans un trou, qui est pratiqué par carottage dans une dalle de béton (18) d'un bâtiment et est doté d'une pièce rapportée (11), associée au revêtement de sol du secteur sanitaire, et avec une cloche d'avaloir (12), recevant la pièce rapportée, dont la tubulure d'écoulement peut être raccordée à écoulement à un tube d'évacuation (14), l'avaloir de sol (10) étant pourvu, dans la zone inférieure, opposée à la pièce rapportée (11), d'un système d'étanchéité (15, 17), qui, formant un retardateur de fumée, est conçu de sorte à empêcher, pendant au moins un laps de temps prédéterminé, que de la fumée ne s'échappe par l'espace annulaire entre la cloche d'avaloir (12) et la surface intérieure (19) du trou, **caractérisé en ce qu'**au moins trois griffes élastiques (13), qui servent au centrage dd l'avaloir de sol (10) à l'intérieur du trou pratiqué dans la dalle de béton (18), sont installées, à l'extérieur, sur la cloche d'avaloir (12), les griffes élastiques (13) étant fabriquées avec un matériau plat et, à l'état non engagé, sont appliquées, dans un état courbé en forme d'arc, sur la cloche d'avaloir (12), de sorte qu'elles soient, à l'état engagé, en contact à plat avec la surface intérieure (19) du trou, en générant des forces de rappel.

2. Avaloir de sol selon la revendication 1, **caractérisé en ce que** le système d'étanchéité présente un joint à lèvre (17), en contact avec la surface intérieure (19) du trou, lequel joint, vu en projection, présente la forme d'un anneau.

3. Avaloir de sol selon la revendication 2, **caractérisé en ce que** le joint à lèvre (17) est appliqué sur une rondelle (16) en matériau métallique, de préférence par vulcanisation.

4. Avaloir de sol selon l'une des revendications 1 à 3, **caractérisé en ce que** le système d'étanchéité comprend un manchon à bride (15), qui contient une matière gonflant sous l'effet de la chaleur.

5. Avaloir de sol selon la revendication 4, **caractérisé en ce que** le manchon à bride (15) comprend une tubulure (15a), qui entoure le tube d'écoulement (14), et une bride (15b), qui est orientée vers la pièce rapportée (11) de l'avaloir de sol (10).

6. Avaloir de sol selon la revendication 2 en relation avec la revendication 5, **caractérisé en ce que** le diamètre de la bride (15b) du manchon à bride (15) est plus petit que le diamètre intérieur du trou, et que le joint à lèvre (17) couvre la fente annulaire formée.

7. Avaloir de sol selon la revendication 3 en relation avec revendication 5 ou 6, **caractérisé en ce que** la rondelle (16) et le joint à lèvre (17) sont disposés sur la face de la bride (15b) du manchon à bride (15), qui est opposée à la pièce rapportée (11).

8. Avaloir de sol selon l'une des revendications 1 à 7, **caractérisé en ce que** les griffes élastiques (13) sont dentées, dans la zone médiane, en forme de dents de scie, de sorte que, quand l'avaloir de sol (10) est mis en place, les pointes de la denture se trouvent en contact avec la face intérieure (19) du trou.

9. Avaloir de sol selon l'une des revendications 4 à 7 ou 8 en relation avec l'une des revendications 4 à 7, **caractérisé en ce que** les griffes élastiques (13) s'engagent, avec leurs extrémités, dans des poches du manchon à bride (15) et dans des rainures de la cloche d'avaloir (12).
